# EUROPÄISCHE PATENTSCHRIFT

(11) **EP 0 529 621 B1**
(45) Veröffentlichungstag und Bekanntmachung des Hinweises auf die Patenterteilung: **22.01.1997**
(21) Anmeldenummer: 92114634.6
(22) Anmeldetag: 27.08.1992
(51) Int. Cl.: D06H 3/16, D06H 3/08

(54) **Maschine zur Qualitätskontrolle von Maschenware, insbesondere von Feinstrick- und Strickstrumpfhosen, -kniestrümpfen, -socken und dgl. sowie Verfahren zur Sichtkontrolle von Maschenware**
Apparatus for the quality control of knitwear, in particular hosiery and method for the inspection of knitwear
Dispositif pour contrôler la qualité d'articles de bonneterie, en particulier des collants, bas, chaussettes et analogues et procédé pour le contrôle d'articles de bonneterie

(30) Priorität: 27.08.1991 DE 4128346
(43) Veröffentlichungstag der Anmeldung: 03.03.1993
(73) Patentinhaber: FRAUNHOFER-GESELLSCHAFT ZUR FÖRDERUNG DER ANGEWANDTEN FORSCHUNG E.V., 80636 München (DE); Wepamat Maschinenbau GmbH, 73235 Weilheim/Teck (DE)
(72) Erfinder: Bieberstein, Bernd, Dipl.-Ing., W-7141 Erdmannhausen (DE); Rueff, Manfred, Dr.rer.nat. Dipl.-Phys., verstorben (DE); Propach, Hans-Walter, Dipl.-Ing., W-7338 Zell (DE)

(56) Entgegenhaltungen:
- DE-A- 3 426 056
- FR-A- 1 079 585
- FR-A- 2 142 503
- DATABASE WPIL Section Ch, Week 8521, Derwent Publications Ltd., London, GB; Class F, AN 85126292
- L'INDUSTRIE TEXTILE Nr. 1199, Mai 1989, PARIS FR Seiten 87 - 90 , XP81404 J.M. YVAIN 'Le visitage automatique'
- IEEE INTERNATIONAL CONFERENCE ON SYSTEMS ENGINEERING 9. August 1990, PITTSBURG, PENNSYLVANIA Seiten 374 - 377 L. NORTON-WAYNE 'Automated garment inspection using machine vision'

## Beschreibung

Die Erfindung betrifft eine Maschine mit einer Prüfvorrichtung zur Qualitätskontrolle von Maschenware nach dem Oberbegriff des Anspruches 1 sowie ein Verfahren zur Sichtkontrolle von Maschenware nach dem Oberbegriff des Anspruches 15.

Derzeit findet vor dem Verpacken von Feinstrickstrumpfhosen, Feinkniestrümpfen und dergleichen eine Kontrolle der fertigen Produkte nicht statt. Ein Grund hierfür liegt in der kurzen Verweildauer von weniger als 0,5 s, während der die gespannte Strumpfhose auf der Aufziehvorrichtung verbleibt. In dieser Zeit schwenkt die Vorrichtung in die Maschinen hinein, damit die Strumpfhose von der Aufzieheinrichtung abgestreift und zwischen Bügelbänder transportiert werden kann. Der Takt des Aufziehens, Bügelns und Verpackens der Strumpfhose beträgt bei bekannten Maschinen etwa 2 s. In dieser Zeit ist es der Bedienungsperson nicht möglich, eine zuverlässige Sichtkontrolle der gesamten Strumpfhose oder des Strumpfes durchzuführen.

Es ist auch bekannt, zur Verbesserung des Sichtfeldes mehrere Spiegel um die Aufziehbeine anzuordnen. Hierbei sind jedoch auch nicht alle Stellen einsehbar, da die Aufziehvorrichtung undurchsichtig ist und die Aufziehbeine dieser Maschine - von der Bedienungsperson aus gesehen - einander überdecken. Fällt dem Bedienungspersonal dennoch ein Fehler auf, so kann es einen Fußschalter betätigen. Das fehlerhafte Produkt wird dann ausgesondert, indem vor dem Einschwenken der Aufziehbeine die Bewegungsrichtung von Transportriemen der Maschine umgekehrt bzw. nach unten gerichtet wird. Nachteilig ist bei dieser bekannten Maschine, daß die verpackte und zum Verkauf kommende Maschenware eine hohe Fehlerquote von bis zu 10 % aufweisen kann. Dies veranlaßt die Käufer häufig, das Produkt zu wechseln.

Es ist auch ein Verfahren bekannt (DE-A1-34 26 056), bei dem Damenfeinstrumpfhosen mit Bilderfassungsgeräten sowie Kleincomputern kontrolliert werden. Hierbei werden Dimensionsdaten vermittelt und mit gespeicherten Bezugsdaten verglichen. Zur Fehlerdetektion wird eine Maskenfunktion verwendet. Dieses Verfahren ist aufwendig und umständlich.

Es ist auch eine Vorrichtung zur Prüfung von Maschenwaren, wie beispielsweise Socken, bekannt (Database WPIL Section Ch, Week 8521, Derwent Publications Ltd. London, GB; Class F, AN 85126292 & JP-A-60 065 173, 13.04.85), bei der die zu prüfende Ware auf einem Endlosförderer transportiert und von beiden Seiten mittels jeweils einer Leuchtstoffröhre beleuchtet wird. Beiderseits der zu prüfenden Maschenware ist jeweils eine Kamera angeordnet, mit der die beleuchtete Maschenware überprüft wird. Das von den Kameras aufgenommene Bild wird mit abgespeicherten Musterdaten verglichen, die von defekten Produkten gemacht worden sind. Die Musterdaten dienen somit als Referenzsignale für die zu kontrollierende Maschenware. Kommt es zu Abweichungen zwischen den abgespeicherten Referenzsignalen und den von den Kameras abgegebenen Prüfdaten, bedeutet dies, daß das geprüfte Produkt einwandfrei ist. Sobald die gespeicherten Daten mit den von den Kameras gelieferten Daten jedoch übereinstimmen, liegt ein fehlerhaftes Produkt vor. Diese Maschine und dieses Verfahren ist darum nur für solche Maschenwaren geeignet, bei denen sehr einfach eine exakte Übereinstimmung zwischen dem gespeicherten Referenzmuster und den zu überprüfenden Mustern möglich ist. In der Praxis nehmen die zu prüfenden Produkte nicht stets die gleiche Lage ein, so daß dann ein Vergleich von gespeicherten Referenzdaten mit den von den Kameras gelieferten Daten nicht möglich ist.

Der Erfindung liegt die Aufgabe zugrunde, die gattungsgemäße Maschine und das gattungsgemäße Verfahren so auszubilden, daß die Maschenware einfach und dennoch zuverlässig auf Fehler kontrolliert werden kann.

Diese Aufgabe wird bei der gattungsgemäßen Maschine erfindungsgemäß mit den kennzeichnenden Merkmalen des Anspruches 1 und beim gattungsgemäßen Verfahren erfindungsgemäß mit den kennzeichnenden Merkmalen des Anspruches 15 gelöst.

Mit der erfindungsgemäßen Maschine und dem erfindungsgemäßen Verfahren wird die zu überprüfende Maschenware durch den Zwickeldehner gedehnt. Der in ihm vorhandene Beleuchtungskörper durchleuchtet die aufgezogene Maschenware. Die außerhalb des Zwickeldehners vorgesehene Kamera erfaßt den beleuchteten Teil der Maschenware. Die von der Kamera gelieferten Bilder werden von der Digitalisiereinheit digitalisiert. Die digitalisierten Bilder werden anschließend mit der Binarisiereinheit binarisiert. Der Schwellwert für die Binarisierung wird für die Kamera entsprechend der zu überprüfenden Maschenware eingestellt. Aufgrund der Binarisierung werden die einzelnen Signale in dunkle und weiße Pixel umgewandelt. Die weißen Pixel werden mit der Bildverarbeitungseinheit gezählt. Liegt die Anzahl der gezählten weißen Pixel oberhalb des Schwellwertes, wird ein Loch und damit ein Fehler in der Maschenware angenommen. Diese Kontrolle wird vollautomatisch durchgeführt und kann darum innerhalb kürzester Zeit zuverlässig erfolgen. Von der zu überprüfenden Maschenware ist ein Referenzmuster als Vergleichsmaßstab nicht notwendig. Dadurch kann die Kontrolle der Maschenware lageunabhängig durchgeführt werden. Die zu prüfende Maschenware muß beim Aufziehvorgang nicht jedesmal gleich positioniert werden. Sie kann eine nahezu beliebige Lage einnehmen, ohne daß sich dies nachteilig auf die Qualität der Überprüfung auswirkt. Mit der erfindungsgemäßen Maschine und dem erfindungsgemäßen Verfahren können Laufmaschen, Fadenzieher oder gar Löcher in der Maschenware einwandfrei festgestellt werden.

Es zeigt:
- Fig. 1: eine erfindungsgemäße Maschine in Seitenansicht und vereinfachter Darstellung,
- Fig. 2: eine Draufsicht auf die erfindungsgemäße Maschine gemäß Figur 1,
- Fig. 3: in Seitenansicht und vergrößerter Darstellung eine Prüfvorrichtung der Maschine nach Figur 1,
- Fig. 4: einen Teil eines klappbaren Leuchttisches der Maschine nach Figur 1,
- Fig. 5: ein Kopfteil der Prüfvorrichtung nach Figur 3 in vergrößerter Darstellung und in Seitenansicht,
- Fig. 6: das Kopfteil nach Figur 5 in Ansicht gem. Pfeil VI in Figur 3,
- Fig. 7: das Kopfteil nach Figur 5 in Ansicht gem. Pfeil VII in Figur 5,
- Fig. 8: die Prüfvorrichtung nach Figur 3 in Draufsicht gem. Pfeil VIII in Figur 3.

Die Maschine 1 nach Figur 1 weist eine Bügelvorrichtung 6 sowie eine Prüfvorrichtung 2 auf. Mit der Maschine werden vorzugsweise Feinstrumpfhosen, Feinstrümpfe und Socken vor dem Verpacken in der Prüfvorrichtung automatisch auf Fehler kontrolliert. Hierbei wird die gesamte Fläche einer Strumpfhose oder dergleichen auf Löcher, Laufmaschen oder sogenannten Fadenzieher überprüft. Auch die Nähte der Fußspitze und am Zwickel sowie des Hosenbereiches werden auf Fehler überprüft. Es wird außerdem die Ausdehhnung der verstärkten Fußspitzen bzw. die korrekte Position der Fußspitzennaht und ein eventuell vorhandenes Muster der Strumpfhose kontrolliert.

Die Bügelvorrichtung 6 ist in einem Tischgestell 5 untergebracht, das auf einer Bodenplatte 3 des Maschinengehäuses 4 steht. Im Tischgestell 5 ist ferner eine an die Bügelvorrichtung 6 anschließende Transportvorrichtung 7 untergebracht. An der Stirnseite 8 des Tischgestelles 5 ist ein ausklappbarer Leuchttisch 9 (Fig. 1 und 4) befestigt, der zur Kontrolle der Strumpfhose in der Prüfvorrichtung 2 ausgeklappt werden kann.

Die Prüfvorrichtung 2 weist mit Abstand einander gegenüberliegende Aufziehbeine 10, 11 auf, die winklig zueinander angeordnet sind. Zwischen den Aufziehbeinen 10, 11 ist ein sogenannter Zwickeldehner 12 befestigt, der an seiner Unterseite bzw. seinem unteren Rand 33 ein überstehendes Schwert 13 aufweist.

Die Aufziehbeine 10, 11 sind gleich ausgebildet und bestehen aus schmalen, im Querschnitt (Figur 8) rechteckigen Platten, die an ihren in montierter Lage unteren Enden 16, 17 jeweils eine Schulter 21, 22 haben. In diese Schultern greifen Gegenschultern 20 (Figur 5) jeweils eines Kopfteiles 14, 15 ein. Die Kopfteile 14, 15 bilden eine stetige Fortsetzung der Aufziehbeine 10, 11. Die Kopfteile sind gleich ausgebildet, aber spiegelsymmetrisch zu der zwischen den Aufziehbeinen 10, 11 verlaufenden Längsmittelebene E der Prüfvorrichtung 2 angeordnet. Die Kopfteile 14, 15 bestehen vorzugsweise aus durchsichtigem Werkstoff, wie beispielsweise Plexiglas. Sie können aber auch aus einem durchbrochenen Material, wie beispielsweise einem Gitter bestehen. Die freien Enden 18, 19 der Kopfteile 14, 15 sind abgerundet. In den Kopfteilen sind im Ausführungsbeispiel jeweils 3 Kameras 23 bis 25 angeordnet, mit denen die Strumpfhose beim Aufziehen auf die Aufziehbeine 10, 11 und nach dem Aufziehen im Stillstand die Spitzennaht der Strumpfhose kontrolliert werden können. Die eine Kamera 23 ist mittig und etwa in Höhe der zur Längsmittelebene E senkrechten Schulterfläche 26 (Figur 5) der Gegenschulter 20 angeordnet. Die Kamera 23 ist eine Flächenkamera (Matrixkamera), mit der die Spitzen der aufgezogenen Strumpfhosen kontrolliert werden. Die anderen beiden Kameras 24 und 25 sind Zeilenkameras, die die Strumpfhosenbeine beim Aufziehen der Strumpfhose auf die Aufziehbeine 10, 11 kontrollieren. Die Kameras 24, 25 sind in etwa gleicher Höhe wie die Kamera 23 angeordnet. Sie sind so in den Kopfteilen 14, 15 befestigt, daß sie von den Schmalseiten 27, 28 des Kopfteiles 14 etwa gleichen Abstand wie von der Kamera 23 aufweisen. Das Kopfteil hat in Höhe der Schulterfläche 26 gleichen rechteckigen Querschnitt wie die Aufziehbeine 10, 11. Die Kameras 24 und 25 sind so in den Kopfteilen 14, 15 angeordnet, daß sie die Beinteile der Strümpfe, Stumpfhosen und dgl. beim Aufziehen auf die Aufziehbeine 10, 11 über den gesamten Umfang erfassen. Die Kamera 23 befindet sich in einer solchen Lage, daß mit ihr die Spitzennähte der aufgezogenen Strümpfe und dgl. kontrolliert werden können. Somit kann während des Aufziehvorganges das Maschenbild im Beinteil auf Fadenzieher, Fadenbrüche, Laufmaschen, Löcher und Musterfehler kontrolliert werden.

Die Kameras 23 bis 25 sind an sich bekannt. Im Kopfteil 14, 15 können evt. Spiegelungen auftreten, die das Meßergebnis verfälschen. In diesem Fall kann die Kamera 23 so modifiziert werden, daß sie nicht für sichtbares Licht, sondern vorzugsweise nur für den Infrarotbereich empfindlich ist. Dadurch kann der Einfluß der Spiegelungen beseitigt werden. Solche Spiegelungen können aber auch durch Entspiegelungen des Kopfteiles ausgeschaltet werden. Anstelle des Plexiglasmateriales für die Kopfteile oder eines anderen durchsichtigen Materials, das die Spiegelung verursachen kann, kann zur Ausbildung der Kopfteile auch ein Drahtgitter verwendet werden.

Die Kameras 23 bis 25 sind an einen (nicht dargestellten) Rechner angeschlossen, der die von den Kameras ausgehenden Signale auswertet. Wenn eine fehlerhafte Strumpfhos ermittelt wird, wird in der Bügelvorrichtung 6 eine Weiche 40 betätigt (Fig. 1), die nach unten klappt, so daß die Strumpfhose ausgesondert wird.

Anstelle der Anordnung der Kameras in den Kopfteilen 14, 15 können auch unterhalb der Beinspitzen der auf die Aufziehbeine 10, 11 angeordneten Strumpfhose jeweils eine oder mehrere, vorzugsweise zwei der Kamera 34 entsprechende Matrixkameras 34, 35 angeordnet sein. In den Aufziehbeinen 10, 11 werden dann jeweils eine oder mehrere Leuchten vorgesehen, so daß die Beinspitzen der Strumpfhose von innen beleuchtet werden können. Die außerhalb der Kopfteile liegenden Kameras können dann die Beinspitzen einwandfrei erfassen. Bei einer solchen Kameraanordung ist zwar das Blickfeld verringert und dadurch die kontrollierbare Fläche eingeschränkt; sie ist aber eine gleichwertige Lösung.

Die Aufziehbeine 10, 11 sind so winklig zueinander angeordnet, daß ihre Kopfteile 14, 15 mit nur geringem Abstand voneinander liegen, während sich der Abstand der Kopfteile nach oben vergrößert. In der oberen Hälfte der Prüfvorrichtung 2 ist zwischen den Aufziehbeinen 10, 11 der Zwickeldehner 12 vorgesehen. Er ist vorzugsweise höhenverstellbar an den Aufziehbeinen befestigt. Der Zwickeldehner 12 ist als in Seitenansicht gem. Figur 3 trapezförmiger und in Ansicht gem. Pfeil P (Fig. 3) parabolförmiger Kasten ausgebildet. Der Zwickeldehner 12 liegt mit seinem oberen Rand 29 mit geringem Abstand unterhalb der oberen Kanten 30, 31 der Aufziehbeine 10, 11. Der Zwickeldehner 12 erstreckt sich über mehr als ein Drittel der Höhe der Aufziehbeine 10, 11. Der Zwickeldehner besteht vorzugsweise aus Plexiglas und weist einen integrierten homogenen, vorzugsweise mittig angeordneten Beleuchtungskörper 32 auf. Er ist zur optimalen Beleuchtung vorteilhaft u-förmig ausgebildet und weist zwei mit Abstand voneinander liegende Schenkel 32a und 32b auf (Fig. 8), die mit geringem Abstand zu den quer zur Längsmittelebene verlaufenden Schmalseiten 38 und 39 des Zwickeldehners 12 angeordnet sind. Über den unteren, schmalen Rand 33 des Zwickeldehners 12 ragt das Schwert 13. Es ist ebenfalls parabelförmig aber unbeleuchtet ausgebildet. Durch das Schwert 13 wird der Zwickel der Strumpfhose in aufgezogener Lage gespannt, so daß die Zwickelnaht vor dem beleuchteten Hintergrund des Zwickeldehners 12 liegt. Je nach Größe und Form des Zwickeldehners 12 können unterschiedliche Schwerter eingesetzt werden. Bei Strumpfhosen ohne eingenähten Zwickel entfällt das Schwert 13. Das Schwert liegt in der zwischen den Aufziehbeinen 10, 11 verlaufenden Längsmittelebene E.

Die Sichtprüfung der Zwickel- und Hosennähte der Strumpfhose erfolgt mit mindestens zwei Kameras 34, 35 (Figur 3, 8), die seitlich neben den Aufziehbeinen 10, 11 angeordnet sind. Die Kameras 34, 35 liegen symmetrisch in der Längsmittelebene E und mit gleichem Abstand von den Aufziehbeinen 10, 11 (Figur 8). Als Hintergrund für das Durchlichtverfahren dient die variable Zwickelspannform bzw. der Zwickeldehner 12. Die Kameras 34, 35 sind schräg nach oben gerichtet, so daß sie schräg von unten auf den Zwickeldehner 12 zeigen. Zur Erweiterung des Blickfeldes können auch vorzugsweise zwei weitere (nicht dargestellte) Kameras verwendet werden, die mit Abstand oberhalb der Kameras 34, 35 und senkrecht zur jeweiligen Hosennaht angeordnet sind. Die Kameras 34, 35 und die eventuell verwendeten zusätzlichen Kameras sind der Kamera 23 entsprechende Flächenkameras.

Zur Prüfung und Formgebung der Hose bzw. Strümpfe werden diese auf die Aufziehbeine 10, 11 aufgezogen. Das Aufziehen erfolgt mit Hilfe der an allen vier Ecken jedes Aufziehbeines 10, 11 in deren Höhenrichtung endlos umlaufenden Rundriemen 5 (Figur 4), welche die von Hand unten auf die Aufziehbeine 10, 11 aufgesteckten Strümpfe, Strumpfhosen und dgl. erfassen und an den Aufziehbeinen hochziehen. Die Dehnung des jeweiligen Prüfproduktes , d.h. wie weit sie hochgezogen werden, wird über eine oder zwei (nicht dargestellte) Lichtschranken entsprechend der Produktgröße eingestellt. Während des Aufziehvorganges können die Beinteile der Strumpfhosen mit den in den Kopfteilen 14, 15 angeordneten Zeilensensoren (Kameras 24, 25) kontrolliert werden. Die Zeilensensoren sind mit einer entsprechenden Optik versehen, so daß mit den beiden Zeilensensoren pro Aufziehbein ein Rundumblick auf das vorbeiziehende Maschenbild ermöglicht ist, ohne daß dadurch die Aufnahmen der Matrixkamera 23 gestört werden. Die abgetastete Kurve stellt eine entsprechend dem Kopfteil 14, 15 geformte, geschlossene Linie dar, die etwa senkrecht zur Aufziehrichtung Z liegt. Damit kann während des Aufziehvorganges das Maschenbild im Beinteil auf Fadenzieher, Fadenbrüche, Laufmaschen, Löcher und Musterfehler kontrolliert werden. Die einzelnen Zeilensignale können vom Rechner zu einem Teil- oder Gesamtbild des Strumpfhosenbeines zusammengesetzt werden. Die zusammengesetzten Aufnahmen können dann, ähnlich den Aufnahmen der Matrixkamera, auf Fehler untersucht werden. Die Aufnahmen können im Auflicht- oder im Durchlichtverfahren gewonnen werden.

Während der Endphase des Aufziehvorganges klappt unterhalb der Aufziehbeine 10, 11 der schwenkbare Leuchttisch 9 der Bügelvorrichtung 6 heraus. Der Leuchttisch ist schwenkbar angeordnet, so daß er während der Aufziehbewegung der Strumpfhose weggeklappt werden kann und dadurch nicht stört. Es ist aber auch möglich, statt einer schwenkbaren Befestigung den Leuchttisch 9 so anzuordnen, daß er durch eine geradlinige Bewegung oder eine Kombination aus einer Schwenkbewegung und einer geradlinigen Bewegung zwischen seiner Außerbetriebslage und seiner Betriebslage verstellt werden kann.

In Kombination mit den in den beiden Spitzen der Aufziehbeine 10, 11 integrierten Matrixkameras 23 ist somit eine Kontrolle der Spitzennähte der Strumpfhose im Durchlichtverfahren möglich.

Das Hosenteil der Strumpfhose wird beim Aufziehen gegen den parabolischen Zwickeldehner 12 gespannt, so daß die Hosennaht vor dem Leuchtkörper 32 liegt. Der Leuchtkörper ist für die verschiedenen Strumpfhosengrößen als Ganzes zwischen den konisch zulaufenden Aufziehbeinen 10, 11 verschiebbar. Es können aber auch verschieden große Leuchtkörper eingesetzt werden.

Hierbei wird der Zwickel mit dem unbeleuchteten parabelförmigen Schwert 13 gespannt und von den Kameras 34, 35 betrachtet.

Bei der beschriebenen Prüfung wird zur Fehlerdetektion durch die Zeilensensoren 24, 25 die Strumpfhose während des Aufziehens kontrolliert, während mit den Flächenkameras 23, 34 und 25 die Strumpfhose nach dem Aufziehen, also während des Stillstandes kontrolliert wird. Hierbei erhält ein mit dem Rechner verbundener (nicht dargestellter) Personal Computer von einer speicherprogrammierbaren Steuerung der Maschine ein Signal, daß die Strumpfhose aufgezogen ist. Darauf werden die jeweils nächsten Bilder, die von den Kameras 23, 34, 35 geliefert werden, digitalisiert und anschließend binarisiert. Der Schwellwert für die Binarisierung (alle Helligkeitswerte oberhalb des Schwellwertes werden als weiß, alle anderen als schwarz dargestellt) kann für jede Kamera separat eingestellt werden. Anschließend werden in jedem Bild die weißen Pixel gezählt.

Liegt die Anzahl der gezählten Pixel oberhalb einer Schwelle, so wird ein Loch angenommen und an die speicherprogrammierbare Steuerung das Signal "Fehler" übermittelt, so daß die Strumpfhose danach aussortiert werden kann. Im anderen Fall übermittelt der Rechner das Signal "Prüfung beendet" und die Strumpfhose wird dann auf der Transportvorrichtung 7 weiter zu einer an die Bügelmaschine 1 angeschlossenen (nicht dargestellten) Verpackungsmaschine zum Verpacken transportiert.

Der beschriebenen Prüfmethode liegt die Überlegung zugrunde, daß ein Loch im Strumpfgewebe bei Durchlicht durchscheinender ist als das Gewebe selbst und so zu einem Fleck im Bild führt. Dieser helle Fleck kann dann durch beispielsweise Binarisierung und Pixelzählen detektiert werden.

## Patentansprüche

1. Maschine mit einer Prüfvorrichtung zur Qualitätskontrolle von Maschenware, insbesondere Feinstrick- und Strickstrumpfhosen, -kniestrümpfen, -socken, die schwenkbar angeordnete Aufziehbeine aufweist, auf welche die Maschenware aufziehbar und zwischen denen ein Zwickeldehner vorgesehen ist,
dadurch gekennzeichnet, daß im Zwickeldehner (12) mindestens ein Beleuchtungskörper (32) vorgesehen ist, daß im Bereich außerhalb des Zwickeldehners (12) mindestens eine Kamera (34, 35) angeordnet ist, deren Objektiv gegen den beleuchteten Teil des Zwikkeldehners (12) gerichtet und die an eine Bildverarbeitungseinheit angeschlossen ist, die eine Digitalisiereinheit für die von der Kamera (34, 35) gelieferten Bilder und eine Binarisiereinheit aufweist, mit der die digitalisierten Bilder binarisiert werden.

2. Maschine nach Anspruch 1,
dadurch gekennzeichnet, daß der Beleuchtungskörper (32) höhenverstellbar ist.

3. Maschine nach Anspruch 1 oder 2,
dadurch gekennzeichnet, daß in Kopfteilen (14, 15) der Aufziehbeine (10, 11) jeweils mindestens ein Prüfgerät (23 bis 25) untergebracht ist, mit dem der Spitzenbereich der aufgezogenen Maschenware prüfbar ist.

4. Maschine nach Anspruch 3,
dadurch gekennzeichnet, daß zumindest die Spitze der Kopfteile (14, 15) der Aufziehbeine (10, 11) aus durchsichtigem Material, vorzugsweise aus Gittermaterial, besteht.

5. Maschine nach Anspruch 3 oder 4,
dadurch gekennzeichnet, daß das Prüfgerät (23 bis 25) eine Kamera ist.

6. Maschine nach einem der Ansprüche 3 bis 5,
dadurch gekennzeichnet, daß in den Kopfteilen (14, 15) der Aufziehbeine (10, 11) jeweils drei Kameras als Prüfgeräte (23 bis 25) vorgesehen sind.

7. Maschine nach Anspruch 6,
dadurch gekennzeichnet, daß die Kameras (23 bis 25) wenigstens annähernd parallel zu einer zwischen den Aufziehbeinen (10, 11) verlaufenden Längsmittelebene (E) der Prüfvorrichtung (2) hintereinander angeordnet sind.

8. Maschine nach Anspruch 6 oder 7,
dadurch gekennzeichnet, daß die mittlere Kamera (23) eine Matrix- bzw. Flächenkamera und die beiden anderen Kameras (24, 25) Zeilensensoren sind.

9. Maschine nach einem der Ansprüche 1 bis 8,
dadurch gekennzeichnet, daß der Beleuchtungskörper (32) im Zwickeldehner (12) U-förmig ausgebildet ist, und daß die beiden Schenkel (32a, 32b) des Beleuchtungskörpers (32) in der zwischen den Aufziehbeinen (10, 11) verlaufenden Längsmittelebene (E) der Prüfvorrichtung (2) liegen.

10. Maschine nach einem der Ansprüche 1 bis 9,
dadurch gekennzeichnet, daß im Bereich außerhalb, vorzugsweise unterhalb, der Kopfteile (14, 15) der Aufziehbeine (10, 11) mindestens ein Beleuchtungskörper (9) vorgesehen ist, mit dem die Kopfteile (14, 15) beleuchtbar sind und der vorzugsweise als aus der Maschine herausbewegbarer, vorzugsweise klappbarer Leuchtentisch ausgebildet ist.

11. Maschine nach einem der Ansprüche 3 bis 10,
dadurch gekennzeichnet, daß das Prüfgerät (23 bis 25) in den Kopfteilen (14, 15) der Aufziehbeine (10, 11) an die Bildverarbeitungseinrichtung angeschlossen ist.

12. Maschine nach einem der Ansprüche 3 bis 11,
dadurch gekennzeichnet, daß das Prüfgerät (23 bis 25) in den Kopfteilen (14, 15) der Aufziehbeine (10, 11) im sichtbaren Wellenlängenbereich arbeitet.

13. Maschine nach einem der Ansprüche 3 bis 11,
dadurch gekennzeichnet, daß das Prüfgerät (23 bis 25) in den Kopfteilen (14, 15) der Aufziehbeine (10, 11) im Infrarotbereich arbeitet.

14. Maschine nach einem der Ansprüche 1 bis 13,
dadurch gekennzeichnet, daß dem Zwickeldehner (12) zwei Kameras (34, 35) zugeordnet sind, die an einander gegenüberliegenden Seiten des Zwickeldehners (12) liegen.

15. Verfahren zur Sichtkontrolle von Maschenware, insbesondere Feinstrick- und Strickstrumpfhosen, -kniestrümpfen, -socken, insbesondere unter Verwendung der Maschine nach einem der Ansprüche 1 bis 14, bei dem die Maschenware auf Aufziehbeine aufgezogen und auf Fehler geprüft wird,
dadurch gekennzeichnet, daß die Maschenware zumindest nach dem Aufziehen auf die Aufziehbeine (10, 11) mit Kameras (23 bis 25, 34, 35) geprüft wird, daß die von den Kameras gelieferten Bilder digitalisiert und anschließend binarisiert werden, daß aus den binarisierten Bildern der Kameras ein Helligkeitswert ermittelt wird, und daß bei Überschreiten eines vorgegebenen Schwellwertes des Helligkeitswertes ein Signal erzeugt wird.

16. Verfahren nach Anspruch 15,
dadurch gekennzeichnet, daß in jedem Bild nach der Binarisierung die weißen Bildpunkte (Pixel) gezählt werden.

17. Verfahren nach Anspruch 15 oder 16,
dadurch gekennzeichnet, daß während des Aufziehens der Maschenware deren Beinteile mit in den Kopfteilen (14, 15) der Aufziehbeine (10, 11) angeordneten Zeilensensoren (24, 25) kontrolliert werden.

## Claims

1. Machine with a testing device for the quality control of knitwear, especially sheer and standard tights, knee-high stockings and knee-length socks, which device has shapes, arranged slewable, on to which the knitwear can be drawn and between which a gusset stretcher is provided,
characterised in that,
in the gusset stretcher (12), at least one lighting fixture (32) is provided, and that in the region outside the gusset stretcher (12) at least one camera (34, 35) is arranged, the lens of which is aligned at the illuminated part of the gusset stretcher (12) and which camera is connected to an image processing unit comprising a digitizing unit for the images supplied by the camera (34, 35) and a binarising unit with which the digitized images are converted to binary.

2. Machine according to claim 1,
characterised in that
the height of the lighting fixture (32) can be adjusted.

3. Machine according to claim 1 or 2,
characterised in that
in each of the end parts (14, 15) of the shapes (10,11) at least one testing apparatus (23 to 25) is housed with which the toe area of the knitwear drawn over the shape can be tested.

4. Machine according to claim 3,
characterised in that
at least the tips of the end parts (14, 15) of the shapes (10, 11) consist of transparent material, preferably mesh.

5. Machine according to claim 3 or 4
characterised in that
the testing apparatus (23 to 25) is a camera.

6. Machine according to one of claims 3 to 5,
characterised in that
in each of the end parts (14, 15) of the shapes (10, 11) three cameras are provided as testing apparatus (23 to 25).

7. Machine according to claim 6,
characterised in that
the cameras are arranged behind one another, at least approximately parallel to a longitudinal middle plane (E) of the testing device (2) running between the shapes (10, 11).

8. Machine according to claim 6 or 7,
characterised in that
the middle camera (23) is a matrix camera or area camera and the two other cameras (24, 25) are line sensors.

9. Machine according to one of claims 1 to 8,
characterised in that
the lighting fixture (32) is designed U-shaped in the gusset stretcher (12) and in that the two flanges (32a, 32b) of the lighting fixture (32) lie in the longitudinal middle plane (E) of the testing device (2) running between the shapes (10, 11).

10. Machine according to one of claims 1 to 9,
characterised in that
in the region outside, and preferably below, the end parts (14, 15) of the shapes (10, 11), at least one lighting fixture (9) is provided with which the end parts (14, 15) can be illuminated and which is designed as a light table which can be moved out of the machine, preferably on a hinge.

11. Machine according to one of claims 3 to 10,
characterised in that
the testing apparatus (23 to 25) in the end parts (14, 15) of the shapes (10, 11) is connected to the image processing device.

12. Machine according to one of claims 3 to 11,
characterised in that
the testing apparatus (23 to 25) in the end parts (14, 15) of the shapes (10, 11) works in the visible wavelength range.

13. Machine according to one of claims 3 to 11,
characterised in that
the testing apparatus (23 to 25) in the end parts (14, 15) of the shapes (10, 11) works in the infrared range.

14. Machine according to one of claims 1 to 13,
characterised in that
two cameras (34, 35) are associated with the gusset stretcher (12), which cameras lie on opposite sides of the gusset stretcher (12).

15. Method of visual examination of knitwear, especially sheer and standard tights, knee-high stockings and knee-length socks, particularly using the machine according to one of claims 1 to 14, in which method the knitwear is drawn on to shapes and checked for faults,
characterised in that
the knitwear is checked by cameras (23 to 25, 34, 35) at least after it has been drawn up onto the shapes (10, 11), that the images supplied by the cameras are digitized and then converted to binary, that a brightness value is determined from the camera images which have been converted to binary, and that a signal is generated when a predetermined threshold value of the brightness value is exceeded.

16. Method according to claim 15,
characterised in that
in each image, after conversion to binary, the white picture elements (pixels) are counted.

17. Method according to claim 15 or 16,
characterised in that
as the knitwear is drawn on to the shapes, the leg parts are checked by the line sensors (24, 25) arranged in the end parts (14, 15) of the shapes (10, 11).

## Revendications

1. Machine à dispositif de contrôle pour l'inspection de la qualité d'article de bonneterie, en particulier des bas et collants, demi-bas, chaussettes tricotés et finement tricotés, qui comprend des jambes de mise disposées à rabattement, sur lesquelles on peut mettre les articles de bonneterie et entre lesquelles est prévu un étendeur de petit coin,
**caractérisée en ce** qu'au moins un dispositif d'éclairage (32) est prévu dans ledit étendeur de petit coin (12), en ce qu'au moins un appareil photographique (34, 35) est disposé dans la zone en dehors dudit étendeur de petit coin (12), dont l'objectif est dirigé vers la partie illuminée dudit étendeur de petit coin (12) et qui est raccordé à une unité de traitement d'images, qui comprend une unité à numériser les images fournies par une unité de binairisation servant à convertir les images numérisées en binaire.

2. Machine selon la revendication 1,
**caractérisée** en ce que ledit dispositif d'éclairage (32) est déplaçable en hauteur.

3. Machine selon la revendication 1 ou 2,
**caractérisée** en ce qu'au moins un moyen d'essai (23 à 25) respectif est arrangé dans chacune des parties de tête (14, 15) desdites jambes de mise (10, 11), qui sert à examiner la zone de bout des articles de bonneterie.

4. Machine selon la revendication 3,
**caractérisée** en ce qu'au moins le bout desdites parties de tête (14, 15) desdites jambes de mise (10, 11) est fait en matière transparente, de préférence en une matière réticulaire.

5. Machine selon la revendication 3 ou 4,
**caractérisée** en ce que ledit moyen d'essai (23 à 25) est un appareil photographique.

6. Machine selon une quelconque des revendications 3 à 5,
**caractérisée** en ce que trois appareils photographiques respectifs sont prévus à titre de moyens d'essai (23 à 25) dans chacune desdites parties de tête (14, 15) desdites jambes de mise (10, 11).

7. Machine selon la revendication 6,
**caractérisée** en ce que lesdites appareils photographiques (23 à 25) sont disposés, l'un derrière l'autre, au moins environ en parallèle à un plan médian longitudinal (E) dudit dispositif d'essai, ce plan s'étendant entre lesdites jambes de mise (10, 11).

8. Machine selon la revendication 6 ou 7,
**caractérisée** en ce que l'appareil photographique central (23) est une caméra à matrice ou respectivement en plan, et que les deux autres appareils photographiques (24, 25) sont des détecteurs de lignes.

9. Machine selon une quelconque des revendications 1 à 8,
**caractérisée** en ce que ledit dispositif d'éclairage (32) a une configuration en U dans ledit étendeur de petit coin (12), et en ce que les deux branches (32a, 32b) dudit dispositif d'éclairage se trouvent dans le plan médian longitudinal (E) dudit dispositif d'essai, qui s'étend entre lesdites jambes de mise (10, 11).

10. Machine selon une quelconque des revendications 1 à 9,
**caractérisée** en ce qu'au moins un dispositif d'éclairage (9) est prévu dans la zone en dehors, de préférence en dessous, desdites parties de tête (14, 15) desdites jambes de mise (10, 11), qui sert à éclairer lesdites parties de tête (14, 15) et qui est configuré, de préférence, sous forme d'une table lumineuse apte à être sortie, de préférence repliée, de la machine.

11. Machine selon une quelconque des revendications 3 a 10,
**caractérisée** en ce que ledit moyen d'essai (23 à 25) dans lesdites parties de tête (14, 15) desdites jambes de mise (10, 11) est raccordé audit moyen de traitement d'images.

12. Machine selon une quelconque des revendications 3 à 11,
**caractérisée** en ce que ledit moyen d'essai (23 à 25) dans lesdites parties de tête (14, 15) desdites jambes de mise (10, 11) fonctionne au dedans de la gamme d'ondes lumineuses.

13. Machine selon une quelconque des revendications 3 à 11,
**caractérisée** en ce que ledit moyen d'essai (23 à 25) dans lesdites parties de tête (14, 15) desdites jambes de mise (10, 11) fonctionne au dedans du domaine des rayons infrarouges.

14. Machine selon une quelconque des revendications 1 à 13,
**caractérisée** en ce que deux appareils photographiques (34, 35) sont affectés audit étendeur de petit coin (12), qui sont disposés aux côtés, l'un en face de l'autre, dudit étendeur de petit coin (12).

15. Procédé de l'inspection visuelle des articles de bonneterie, en particulier des bas et collants, demi-bas, chaussettes tricotés et finement tricotés, notamment par l'emploi de la machine selon une quelconque des revendications 1 à 14, dans lequel lesdits articles de bonneterie sont mis sur des jambes de mise et examinés afin de détecter des défauts,
**caractérisé** en ce que lesdits articles de bonneterie sont examinés, au moins après leur mise sur lesdites jambes de mise (10, 11), moyennant des appareils photographiques (23 à 25, 34, 35), en ce que les images fournies par lesdits appareils photographiques sont numérisées et ensuite converties en binaire, en ce qu'une luminosité est dérivée desdites images converties en binaire desdits appareils photographiques, et en ce qu'un signal est engendré dès qu'un seuil déterminé est dépassé.

16. Procédé selon la revendication 15,
**caractérisé** en ce que les points (éléments) blancs d'image sont comptés dans chaque image après leur convertissement en binaire.

17. Procédé selon la revendication 15 ou 16,
**caractérisé** en ce que les parties des jambes de l'article de bonneterie sont contrôlées au cours de la mise du dernier moyennant des détecteurs à lignes (24, 25) disposés dans lesdites parties de tête (14, 15) desdites jambes de mise (10, 11).
